# EUROPÄISCHE PATENTSCHRIFT

(11) **EP 1 724 031 B1**
(45) Veröffentlichungstag und Bekanntmachung des Hinweises auf die Patenterteilung: **10.12.2008**
(21) Anmeldenummer: 06090082.6
(22) Anmeldetag: 17.05.2006
(51) Int. Cl.: B08B 9/093, B08B 9/08, B65D 88/08

(54) **Vorrichtung zur Innenreinigung eines Silos**
Device for cleaning the interior of a silo
Dispositif de nettoyage de l'intérieur d'un silo

(30) Priorität: 18.05.2005 DE 202005007977 U; 16.05.2006 DE 202006007986 U
(43) Veröffentlichungstag der Anmeldung: 22.11.2006
(73) Patentinhaber: Menno Chemie-Vertrieb GmbH, 22850 Norderstedt (DE)
(72) Erfinder: Pragst, Bernd, 17098 Friedland (DE)
(74) Vertreter: Becker Kurig Straus

(56) Entgegenhaltungen:
- DE-A1- 10 256 560
- US-A- 5 503 033

## Beschreibung

Die Erfindung betrifft eine Reinigungsvorrichtung zum Säubern der inneren Oberflächen von großen Behältern, wie z. B. Futter-Silos, die vorzugsweise einen konusartig oder pyramidenstumpfartig ausgebildeten Bodenbereich aufweisen.

Reinigungsgeräte für Silos sind bekannt.

In der JP 03157176 A wird eine Vorrichtung zur Innreinigung von Behältern, insbesondere von Tanks beschrieben, bestehend aus mit einem Antrieb und einer Versorgungsleitung verbundenen Sprühdüsen, die in der Längsachse des Behälters verfahrbar und um diese drehbar sind. Dazu ist in der Längsachse eine feste Führung montiert, an der ein verfahrbarer Wagen angeordnet ist, an dem mindestens ein Schwenkarm mit einer Sprühdüse befestigt ist. Nachteilig ist, dass diese Vorrichtung fest montiert bleibt oder der Auf- und Abbau technisch aufwendig ist.

In der DE 201 14 463 U1 wird zur Reinigung vorgeschlagen, ein Gestell über ein mittig angeordnetes Seil und Umlenkrolle heb- und senkbar in einem Silo frei geführt zu verwenden. An den gegenüberliegenden Enden des Gestells ist jeweils eine rotierende Bürste gelagert. Diese besitzen einen Abstand, der sie gegenseitig an die Behälterwand drückt. Nachteilig ist, dass der Antrieb für das Seil einen großen flachen Boden im Silo benötigt.

Mittels eines Seilzuges wird auch die Reinigungseinrichtung in der JP 06218340 A von oben in Behälterlängsrichtung bewegt. Sie verfügt über eine von unten kommende Reinigungsmittelzuführung.

In der DE 199 58 290 A1 wird eine Vorrichtung mit mindestens drei Reinigungsdüsen vorgeschlagen. Die Düsen sind gleichmäßig verteilt an einem Gestell angeordnet. Dieses ist ebenfalls über ein Seil von oben heb- und senkbar. Die Rotation des Gestells wird durch die Rückstosskraft der Reinigungsflüssigkeit bewirkt.

Die US 5,503,033 A offenbart eine Vorrichtung zum Reinigen großer Container. Die Vorrichtung ist mittels eines Seils an einer Seilwinde auf der Oberseite des Containers aufgehängt und kann mit dieser Seilwinde im Containerinnenraum herabgelassen werden. Die Vorrichtung besitzt an ihrer Unterseite zwei Arme und eine Plattform. Die Arme und die Plattform verfügen über Puffer, mit welchen sie sich seitlich gegen die Containerinnenwand stützen.

Mit der DE 102 56 560 A1 wird eine Vorrichtung zur Innenreinigung von Silos gemäß dem Oberbegriff des Anspruchs 1 vorgeschlagen

Ferner ist es aus der WO98/01240 A1 bekannt, bei Lebensmittelmaschinen zu Reinigungszwecken fest installierte Teleskopsäulen zu verwenden, an deren Spitze ein Schwenkarm mit Sprühdüse angeordnet ist, wobei sich der Behälter um die Teleskopsäule dreht. Die hier beschriebene feste Installation und die notwendige Behälterdrehung scheiden als Ansatz für den vorgesehenen Anwendungsfall bei insbesondere Futtersilos aus.

Aufgabe der Erfindung ist es, den Wirkungsgrad eines nichtstationären Reinigungsgerätes zu erhöhen und dessen Montage in insbesondere Silos zu erleichtern.
Gelöst wird diese Aufgabe mit den Merkmalen des kennzeichnenden Teils des Anspruches 1, vorteilhafte Ausgestaltungen sind Gegenstand der Unteransprüche.

Die erfindungsgemäße Vorrichtung zur Innenreinigung von insbesondere Silos besteht aus mindestens einer mit einer Versorgungsleitung verbundenen und an einem Schwenkarm angeordneten Sprühdüse, wobei der Schwenkarm selbst oder dieser mittels eines Antriebswagens unter Verwendung einer montierbaren und demontierbaren Führungsschiene in Silolängsrichtung bewegbar und um die Silolängsrichtung dreh- oder verschwenkbar angeordnet ist. Die in Silolängsrichtung senkrecht oder nahezu senkrecht angeordnete Führungsschiene weist auf der einen Seite eine Deckenabstützung auf, stützt sich auf der anderen Seite auf einer in den Silo eingebrachten und lösbar befestigten Plattform ab und ist selbst abschnittsweise zusammensetzbar oder teleskopartig ausfahrbar und der Schwenkarm oder der Antriebswagen sind entlang der Führungsschiene bewegbar.

Zum Einbringen der Plattform, der Führungsschiene mit den entsprechenden Antrieben und weiterer Befestigungsmittel sowie des Antriebswagens weist der Silo seitlich im unteren Bereich mindestens eine Zugangsklappe auf. Durch diese Zugangsklappe kann bei einer Außenabstützung der schräg angeordneten Führungsschiene diese auch nach außen geführt sein.

Diese Anordnung bietet optimale Montagebedingungen. Die Vorrichtung weist in sich eine hohe Stabilität auf und es bestehen ausreichend Möglichkeiten zum optimalen Positionieren der Sprühdüsen während der Reinigung.

Ergänzend sieht eine vorteilhafte Ausgestaltung oberhalb der Plattform, vorzugsweise im Konusbereich des Silos eine Seitenabstützung für die senkrecht oder nahezu senkrecht angeordnete Führungsschiene vor, vorzugsweise als Dreipunktabstützung ausgebildet. In einer weiteren vorteilhaften Ausführung ist die Seitenabstützung für die Führungsschiene demontierbar oder an die Führungsschiene heran klappbar gestaltet.

Eine weitere Ausgestaltung sieht vor, dass die Sprühdüse um die Schwenkarmachse schwenkbar angeordnet ist und/oder die Längsachse des Schwenkarmes veränderbar ist, wobei der Schwenkarm in der eingestellten Position feststellbar ist.

Mit den vorgeschlagene Reinigungsanordnungen lässt sich der Silo innen ringweise von unten bzw. oben beginnend reinigen. Möglich ist aber auch eine segmentartige Reinigung in Form von Streifen an der Siloinnenwand von oben nach unten verlaufend (vergleichbar mit einem Tortenstück).

Ausführungsbeispiele der im Silo angeordneten Reinigungsvorrichtung sind in den Zeichnungen dargestellt.
Es zeigen:
Fig. 1 : die Anordnung mit senkrechter Führungsschiene,
Fig. 2 die Plattform mit aufgesetzter Führungsschiene,
Fig. 3 : die Plattform in einer Draufsicht und
Fig. 4 : die Ausbildung der Zugangsklappe.

In der **Fig. 1** ist der untere konische oder pyramidenstumpfartige Abschnitt 14 eines Silos 1 für Futter dargestellt. Im Silo 1 ist die Vorrichtung zum Reinigen mit senkrechter Führungsschiene 6 montiert. Die Vorrichtung besteht aus mit einer Versorgungsleitung 2 verbundenen, an dem Schwenkarm 3 angeordneten und um den Schwenkarm 3 verschwenkbaren Sprühdüsen 4. Der Schwenkarm 3 ist mittels des Antriebswagens 5 um eine in dem Silo 1 in Silolängsrichtung (Höhe) montierte Führungsschiene 6 um bis zu 390° verschwenkbar und entlang dieser Führungsschiene 6 nach oben und unten bewegbar. Die Führungsschiene 6 weist
oben eine Deckenabstützung 7 auf und stützt sich
unten auf der in den Silo 1 eingebrachten und befestigten Plattform 8 ab. Die Führungsschiene 6 ist teleskopartig ausfahrbar oder aus Einzelelementen 6.1 - 6.n zusammensetzbar.

Zum Einbringen der Plattform 8 und der anderen Bestandteile der Reinigungsvorrichtung weist der Silo 1 seitlich eine Zugangsklappe 9 auf.

Die Plattform 8 wird im unteren Konusbereich 14 angeordnet und stützt sich bei dieser Ausfertigung direkt am inneren Umfang des Konusbereiches 14 ab.

Die Deckenabstützung 7 der Führungsschiene 6 ist ebenso wie die Seitenabstützung 15 der Führungsschiene 6 als Dreipunktabstützung ausgebildet.
Weist die Decke eine Öffnung, z. B. ein Einfüllrohr auf, so kann die Führungsschiene 6 auch in diese Öffnung zur Deckenabstützung eingeschoben werden, ggf. mit Passstücken, um eine Seitenstabilität zu gewährleisten.

Die Führungsschiene 6 weist unterhalb der Deckenabstützung 7 und oberhalb der Plattform 8 je eine Umlenkrolle 11, 12 für den Seilzug 10 auf. Mit diesem Seilzug 10 ist der Antriebswagen 5 nach oben und unten verfahrbar.

Der Antriebsmotor 13 für den Seilzug 10 selbst ist auf oder an der Plattform 8 angeordnet.

Weiterhin ist dargestellt, dass die Sprühdüse 4 um die Schwenkarmachse 16 schwenkbar angeordnet ist und die Länge des Schwenkarmes 3 veränderbar ist, wobei der Schwenkarm 3 in der jeweils eingestellten Position feststellbar ist.

Mit der Anordnung wird gesichert, dass die Sprühdüsen 4 mit ihrem Hochdruckstrahl jeden Punkt innerhalb des Silos 1 zum Reinigen erreichen. Die vorgeschlagene Kinematik lässt dabei zu:
- eine Längsbewegung des Antriebswagens 5 entlang der Führungsschiene 6,
- eine Schwenkbewegung des Antriebswagens 5 um die Führungsschiene 6 vorzugsweise bis zu einem Schwenkwinkel bis 390°., um die Überlappung der Wirkungsbereiche der Sprühdüsen 4 zu gewährleisten,
- eine Schwenkbewegung des Schwenkarmes 3 gegenüber dem Antriebswagen nach oben und unten mit einem Schwenkwinkel bis 140°,
- eine Vergrösserung des Abstandes der Sprühdüsen 4 vom Antriebswagen 5 durch Verlängerung des Schwenkarmes 3 um eine Grössenordnung von über 500 mm, vorzugsweise durch einen teleskopartig ausschiebbaren Schwenkarm 3 und
- eine Schwenkbewegung der Sprühdüsen 4 um die Schwenkarmachse 16 mit einem Schwenkarm von mindestens 360°.

Die Versorgungsleitung 2 ist dabei so ausgelegt, dass sie den Bewegungen des Antriebswagens 5 und des Schwenkarmes 3 folgen kann und stabil die Sprühdüsen 4 mit Reinigungsflüssigkeit versorgt. Aus der Bewegung der Vorrichtungsteile resultierende benötigte Längenveränderungen der Versorgungsleitung 2 sind durch Schlauchschleifen oder auf eine Trommel aufgewickelte Schlauchteile der Versorgungsleitung 2 ausgleichbar.

Wenn hier von Sprühdüsen 4 gesprochen wird, so kann auch mit nur einer Sprühdüse 4 gearbeitet werden. Ebenso kann der Strahl der Sprühdüse 4 oder der Sprühdüsen 4 verstellbar sein, sowohl in der Intensität als auch in der Richtung bzw. in der Sprühbreite oder im Sprühradius des Strahles.

Um einerseits eine optimale Führung der Sprühdüsen 4 während der Reinigung zu gewährleisten und kein Bedienungspersonal während der Reinigung im Silo zu belassen, ist in bekannter Weise vorgesehen, dass mindestens teilweise die oben beschriebenen Bewegungen durch eine Software gesteuert werden. Durch die Software werden entsprechende Antriebe für die jeweilige Bewegung aktiviert.

Parallel ist eine Steuerung von außen auf manueller Basis vorgesehen. Durch eine Kamera am Sprüharm 3 oder am Antriebswagen 5 kann der Reinigungsgrad überprüft und ggf. die Reinigung optimiert oder eine Nachreinigung veranlasst werden.

Neben der Reinigung ist es mit der Vorrichtung auch möglich, nach der Reinigung notwendige Innensilodesinfektionen vorzunehmen.

**Fig. 2** zeigt die in den Silo 1 einzubringende und befestigbare Plattform 8, die sich dann innen auf der Konusfläche 14 des unteren Siloabschnittes 14 abstützt. Dazu verfügt die Plattform 8, die in einer Ausführung rahmenförmig ausgebildet ist, über mindestens drei am Umfang und voneinander beabstandet angeordnete, gegenüber der Plattform 8 gelenkig und verstellbar ausgebildete Stützen 17 zur Auflage auf dem Innenkonus oder einer ähnlichen Form der Siloinnenwand.
Weiter wird gezeigt, dass die Plattform 8 über eine Hubeinrichtung 18, 19, 20 für die sich auf der Plattform 8 abstützende Führungsschiene 6 verfügt.

Kommt eine teleskopartig ausfahrbare Führungsschiene 6 zum Einsatz, kann der Ausfahrmechanismus zum Verspannen der Führungsschiene zwischen Plattform 8 und Deckenabstützung 7 genutzt werden, stellt dieser die Hubeinrichtung dar. Wird die Führungsschiene 6 hingegen aus Einzelelementen 6.1-6.n zusammengesetzt, kommt die Hubeinrichtung 18, 19, 20 wie gezeigt beim Verspannen zum Einsatz, indem der verbleibende Abschnitt zwischen dem letzten Element 6.n und der Decke durch die Hubbewegung ausgeglichen wird. Die gezeigte Hubeinrichtung für die Führungsschiene 6 zum Heben und Senken basiert auf einer Spindel-Mutter-Kombination 20 mit Antrieb 18 und Getriebe 19. Alternativ kann diese eine pneumatische oder hydraulische Kolben-Zylinder-Kombination nutzen.

Bei der Verwendung von zusammenfügbaren Teile 6.1-6.n der Führungsschiene 6 ist es für die Stabilität der Führungsschiene 6 aber auch für deren Montage von Vorteil, wenn mindestens die Teile 6.1-6.n-1 oben ein Passstück, vorzugsweise einen Kegelzapfen 21, zum Formschluss quer zur Silolängsrichtung mit dem folgenden Teil aufweisen. Das Teil 6n ist dann vorzugsweise mit der Deckenabstützung 7 versehen.

In einer weiteren Ausgestaltung der Plattform 8 ist vorgesehen, dass die Plattform 8 mindestens teilweise wannenförmig zum Sammeln der Reinigungsrückstände ausgebildet ist.

**Fig. 3** zeigt in einer Draufsicht die Plattform 8, hier rahmenförmig ausgebildet mit den Stützen 17 zum Abstützen auf der inneren Konusfläche 14 des Silos 1. Die Stützen 17 sind am Umfang der Plattform 8 gelenkig und verstellbar ausgebildet, so dass sich die Stützen 17 gut an die Konusfläche 14 anlegen können.

In **Fig. 4** ist eine Zugangsklappe 9 dargestellt, wie sie insbesondere bei der Nachrüstung von Silos 1 Anwendung finden kann. Die Konusfläche 14 des Silos wird durchbrochen und um die Ränder innen und außen ist ein Ring 22, 23 angeordnet. Die Ringe 22 und 23 werden unter Einschluss des Randes des Durchbruches untereinander verschraubt. Mittels eines anschraubbaren Verschlussdeckels 29 lässt sich der Silo wieder verschließen. Die Abmaße des Durchbruches sind so gewählt, dass durch diesen das Einbringen der Plattform 8, der Führungsschiene 6 mit den entsprechenden Antrieben und weiterer Befestigungsmittel sowie des Antriebswagens 5 in den Silo 1 gewährleistet ist.

Mit der vorgeschlagenen Vorrichtung ist eine lückenlose optimale Reinigung von insbesondere Futtersilos 1 realisierbar. Das bedeutet, dass hochwertiges Tierfutter mit diesem Qualitätssiegel auch das Tier bei der Fütterung erreicht und nicht vorab durch Keime im Futtersilo verunreinigt wird.

### Bezugszeichenliste

- 1 :: Silo
- 2 :: Versorgungsleitung
- 3 :: Schwenkarm
- 4 :: Sprühdüse
- 5 :: Antriebswagen
- 6 :: Führungsschiene (senkrechte Anordnung)
- 7 :: Deckenabstützung
- 8 :: Plattform
- 9 :: Zugangsklappe
- 10 :: Seilzug/Steuerkabel
- 11 :: Umlenkrolle
- 12 :: Umlenkrolle
- 13 :: Antriebsmotor Seilzug
- 14 :: Konusbereich des Silos
- 15 :: Seitenabstützung
- 16 :: Schwenkarmachse
- 17 :: Stützen an der Plattform
- 18 :: Antrieb
- 19 :: Getriebe
- 20 :: Spindelmutter-Kombination
- 21 :: Kegelzapfen
- 22 :: Außenring
- 23 :: Innenring
- 29 :: Verschlussdeckel

## Patentansprüche

1. Vorrichtung zur Innenreinigung von Silos (1), enthaltend mindestens eine mit einer Versorgungsleitung (2) verbundene und an einem Schwenkarm (3) angeordnete Sprühdüse (4), wobei der Schwenkarm (3) selbst oder dieser mittels eines Antriebswagens (5) unter Verwendung einer montierbaren und demontierbaren Führungsschiene (6) in Silolängsrichtung bewegbar und um die Silolängsrichtung dreh- oder verschwenkbar angeordnet ist, wobei
die in Silolängsrichtung angeordnete Führungsschiene (6) auf der einen Seite eine Deckenabstützung (7) aufweist und selbst abschnittsweise zusammensetzbar oder teleskopartig ausfahrbar ist und der Schwenkarm (3) oder der Antriebswagen (5) entlang der Führungsschiene (6) bewegbar ist **dadurch gekennzeichnet, daß** die Führungsschiene sich auf der anderen Seite auf einer in den Silo (1) eingebrachten und lösbar befestigten Plattform (8) abstützt.

2. Vorrichtung nach Anspruch 1, **dadurch gekennzeichnet, dass**
die Plattform (8), die Führungsschiene (6) oder deren Teile (6.1 - 6.n) mit Antrieben und Befestigungsmitteln sowie der Antriebswagen (5) so dimensioniert sind, dass sie durch eine Zugangsklappe (9), welche sich seitlich im unteren Bereich eines Silos (1) befindet, in den Silo (1) einbringbar sind.

3. Vorrichtung nach Anspruch 1 oder 2, **dadurch gekennzeichnet, dass**
die Plattform (8) über mindestens drei am Umfang und voneinander beabstandet angeordnete, gegenüber der Plattform (8) gelenkig und verstellbar ausgebildete Stützen (17) zur Auflage auf dem Innenkonus oder einer ähnlichen Form einer Siloinnenwand verfügt.

4. Vorrichtung nach einem der Ansprüche 1 bis 3, **dadurch gekennzeichnet, dass**
die Plattform (8) eine Hubeinrichtung (18, 19, 20) für die Führungsschiene (6) aufweist.

5. Vorrichtung nach Anspruch 4, **dadurch gekennzeichnet, dass**
die Hubeinrichtung für die Führungsschiene (6) zum Heben und Senken mit dieser mittels einer Spindel-Mutter-Kombination (20) oder einer pneumatischen oder hydraulischen Kolben-Zylinder-Kombination verbindbar ist.

6. Vorrichtung nach einem der Ansprüche 1 bis 5, **dadurch gekennzeichnet, dass**
die Plattform (8) mindestens teilweise wannenförmig zum Sammeln der Reinigungsrückstände ausgebildet ist.

7. Vorrichtung nach einem der Ansprüche 1 bis 6, **dadurch gekennzeichnet, dass**
die zusammenfügbaren Teile der Führungsschiene (6) mindestens auf einer Seite ein Passstück, vorzugsweise einen Kegelzapfen (21) oben, zum Formschluss quer zur Silolängsrichtung mit den folgenden Teil aufweisen.

8. Vorrichtung nach einem der Ansprüche 1 bis 7, **dadurch gekennzeichnet, dass** die Deckenabstützung (7) der Führungsschiene (6) eine Dreipunktabstützung ist.

9. Vorrichtung nach einem der Ansprüche 1 bis 8, **dadurch gekennzeichnet, dass** oberhalb der Plattform (8), vorzugsweise im Konusbereich (14) des Silos eine Seitenabstützung (15) für die Führungsschiene (6) angeordnet ist.

10. Vorrichtung nach Anspruch 9, **dadurch gekennzeichnet, dass**
die Seitenabstützung (15) eine Dreipunktabstützung ist.

11. Vorrichtung nach Anspruch 9 oder 10, **dadurch gekennzeichnet, dass**
die Seitenabstützung (15) für die Führungsschiene (6) demontierbar oder an die Führungsschiene (6) heranklappbar ist.

12. Vorrichtung nach einem der Ansprüche 1 bis 11, **dadurch gekennzeichnet, dass**
die Führungsschiene (6) unterhalb der Deckenabstützung (7) und oberhalb der Plattform (8) je eine Umlenkrolle (11, 12) für einen Seilzug (10) zur Längsbewegung des Antriebswagens (5) aufweist, oder die Umlenkrolle (12) direkt auf der Plattform (8) angeordnet ist.

13. Vorrichtung nach Anspruch 12, **dadurch gekennzeichnet, dass**
der Antriebsmotor (13) für den Seilzug (10) auf der Plattform (8) angeordnet ist.

14. Vorrichtung nach einem der Ansprüche 1 bis 13, **dadurch gekennzeichnet, dass**
die Länge des Schwenkarmes (3) veränderbar ist, wobei der Schwenkarm (3) in der eingestellten Position feststellbar ist.

15. Vorrichtung nach einem der Ansprüche 1 bis 14, **dadurch gekennzeichnet, dass** mindestens eine Sprühdüse (4) um die Schwenkarmachse (16) schwenkbar angeordnet ist.

## Claims

1. Apparatus for cleaning the interior of a silo (1) including at least one spray nozzle (4) arranged at a pivot arm (3) and connected to a support conduit, wherein the pivot arm (3) is movable in longitudinal direction of the silo via a mountable and demountable guiding rail (6) and is arranged rotatably or pivotably, or wherein the pivot arm (3) is movable in longitudinal direction of the silo by means of a drive carriage (5) via a mountable and demountable guiding rail (6) and is arranged rotatably or pivotably,
the guiding rail (6) mounted in longitudinal direction of the silo has a ceiling support (7) at one end and may be assembled in sections or may be extended telescopically and
the pivot arm (3) or the driving carriage (5) is movable along the guiding rail (6), **characterized in that**
the other end of the guiding rail rests on a platform (8), brought into and detachably fastened in the silo (1).

2. Apparatus according to claim 1, **characterized in that**
the platform (8), the guiding rail (6) or its parts (6.1 - 6.n) including drives and fastening means as well as the driving carriage (5) are dimensioned in such a way that they may be brought into the silo (1) via an access door (9), beeing positioned in the lower part of a silo (1).

3. Apparatus according to claim 1 or 2, **characterized in that**
the platform (8) has at least three supports (17) for bearing on the inner cone or a similar shape of an interior wall of a silo,
the supports (17) are arranged peripherically displaced from each other at the platform, and
the supports (17) are jointed and adjustable with respect to the platform (8).

4. Apparatus according to claims 1 to 3, **characterized in that**
the platform has a lifting device (18, 19, 20) for the guiding rail (6).

5. Apparatus according to claims 1 to 4, **characterized in that**
a lifting device for lifting and lowering the guiding rail (6) can be connected to said guiding rail via a spindle-nut combination (20) or a pneumatic or hydraulic piston-cylinder combination.

6. Apparatus according to claims 1 to 5, **characterized in that**
the platform (8) is at least partially formed in a vat like form to collect the cleaning residues.

7. Apparatus according to claims 1 to 6, **characterized in that**
the sections of the guiding rail (6) that can be assembled have at one end at least one fitting part, preferably a conical stud (21) on the top end, for form closure with a next part.

8. Apparatus according to claims 1 to 7, **characterized in that**
the ceiling support (7) of the guiding rail (6) is a three-point support.

9. Apparatus according to claims 1 to 8, **characterized in that**
a side support (15) for the guiding rail (6) is arranged above the platform (8), preferably in the cone section (14).

10. Apparatus according to claim 9, **characterized in that**
the side support (15) is a three-point support.

11. Apparatus according to claims 9 or 10, **characterized in that**
the side support (15) for the guiding rail (6) is detachable or can be folded towards the guiding rail (6).

12. Apparatus according to claims 1 to 11, **characterized in that**
the guiding rail (6) has a pulley (11, 12) for a cable puling device (10) above the ceiling support (7) and the platform (8), respectively, or the pulley (12) is directly arranged at the platform (8), for moving the driving carriage (5) in a longitudinal direction.

13. Apparatus according to claim 12, **characterized in that**
a driving motor (13) for the cable pulling device (10) is arranged at the platform (8).

14. Apparatus according to claims 1 to 13, **characterized in that**
the pivot arm (3) is variable in length, wherein the pivot arm (3) may be fixed in an adjusted position.

15. Apparatus according to claims 1 to 14, **characterized in that**
at least one spray nozzle (4) is arranged pivotably around the axis (16) of the pivot arm.

## Revendications

1. Dispositif de nettoyage de l'intérieur de silos (1), comprenant une buse de pulvérisation (4) reliée à un conduit d'alimentation (2) et disposée sur un bras pivotant (3), le bras pivotant (3) lui-même ou au moyen d'un chariot d'entraînement (5) sous utilisation d'un rail de guidage (6) montable et démontable étant mobile en direction longitudinale du silo et étant disposé de façon rotative et pivotante autour de la direction longitudinale du silo,
le rail de guidage (6) disposé en direction longitudinale du silo comportant sur l'un des côtés un appui sur le fond supérieur (7) et étant lui-même susceptible d'être assemblé par tronçons ou extensible télescopiquement et le bras pivotant (3) ou le chariot d'entraînement (5) étant mobile le long du rail de guidage (6),
**caractérisé en ce que** le rail de guidage s'appuie sur l'autre côté sur une plate-forme (8) intégrée dans le silo (1) et fixée de façon amovible.

2. Dispositif selon la revendication 1, **caractérisé en ce que**
la plate-forme (8), le rail de guidage (6) ou ses éléments (6.1 à 6.n) avec des entraînements et des moyens de fixation, ainsi que le chariot d'entraînement (5) sont dimensionnés de sorte à pouvoir être introduits dans le silo (1) à travers un volet d'accès (9) qui se situe latéralement dans la région inférieure d'un silo (1).

3. Dispositif selon la revendication 1 ou 2, **caractérisé en ce que**
la plate-forme (8) dispose d'au moins trois montants (17) disposés sur la périphérie et écartés les uns des autres, conçus en version articulée et réglable, destinés à s'appuyer sur le cône intérieur ou sur une forme analogue d'une paroi intérieure du silo.

4. Dispositif selon l'une quelconque des revendications 1 à 3, **caractérisé en ce que**
la plate-forme (8) comporte un dispositif de levée (18, 19, 20) pour le rail de guidage (6).

5. Dispositif selon la revendication 4, **caractérisé en ce que**
pour le levage et l'abaissement, le dispositif de levée pour le rail de guidage (6) est susceptible d'être relié à ce dernier au moyen d'une association broche/écrou (20) ou d'une association piston/cylindre pneumatique ou hydraulique.

6. Dispositif selon l'une quelconque des revendications 1 à 5, **caractérisé en ce que**
la plate-forme (8) est conçue au moins partiellement en forme de cuve pour collecter les résidus de nettoyage.

7. Dispositif selon l'une quelconque des revendications 1 à 6, **caractérisé en ce que**
les parties susceptibles d'être assemblées du rail de guidage (6) comportent au moins sur un côté un raccord, de préférence un embout conique (21) sur le haut, pour la complémentarité de forme, transversalement à la direction longitudinale du silo, avec la partie suivante.

8. Dispositif selon l'une quelconque des revendications 1 à 7,
**caractérisé en ce que** l'appui sur le fond supérieur (7) du rail de guidage (6) est un appui à trois points.

9. Dispositif selon l'une quelconque des revendications 1 à 8,
**caractérisé en ce qu'**un appui latéral (15) pour le rail de guidage (6) est disposé au-dessus de la plate-forme (8), de préférence dans la région du cône (14) du silo.

10. Dispositif selon la revendication 9, **caractérisé en ce que**
l'appui latéral (15) est un appui à trois points.

11. Dispositif selon la revendication 9 ou 10, **caractérisé en ce que**
l'appui latéral (15) pour le rail de guidage (6) est démontable ou susceptible d'être rabattu contre le rail de guidage (6).

12. Dispositif selon l'une quelconque des revendications 1 à 11, **caractérisé en ce que**
le rail de guidage (6) comporte en dessous de l'appui sur le fond supérieur (7) et au-dessus de la plate-forme (8) chaque fois un galet de renvoi (11, 12) pour un câble sous gaine (10) pour le déplacement longitudinal du chariot d'entraînement (5), ou **en ce que** le galet de renvoi (12) est directement disposé sur la plate-forme (8).

13. Dispositif selon la revendication 12, **caractérisé en ce que**
le moteur d'entraînement (13) pour le câble sous gaine (10) est disposé sur la plate-forme (8).

14. Dispositif selon l'une quelconque des revendications 1 à 13, **caractérisé en ce que**
la longueur du bras pivotant (3) est variable, le bras pivotant (3) étant susceptible d'être fixé dans la position réglée.

15. Dispositif selon l'une quelconque des revendications 1 à 14, **caractérisé en ce que**
au moins une buse de pulvérisation (4) est disposée de sorte à pouvoir pivoter autour de l'axe du bras pivotant (16).
